# EUROPÄISCHE PATENTSCHRIFT

(11) **EP 2 326 785 B1**
(45) Veröffentlichungstag und Bekanntmachung des Hinweises auf die Patenterteilung: **13.07.2016**
(21) Anmeldenummer: 09777983.9
(22) Anmeldetag: 19.08.2009
(51) Int. Cl.: E06B 3/964, E06B 3/96

(54) **RAHMENPROFIL-BAUGRUPPE FÜR EINEN FENSTER- ODER TÜRRAHMEN SOWIE VERFAHREN ZUR MONTAGE EINER DERARTIGEN BAUGRUPPE**
FRAME PROFILE ASSEMBLY FOR A WINDOW OR DOOR FRAME, AND METHOD FOR THE INSTALLATION OF SUCH AN ASSEMBLY
SOUS-ENSEMBLE DE PROFILE DE CADRE POUR UN CADRE DE FENETRE OU DE PORTE, ET PROCEDE DE MONTAGE D'UN TEL SOUS-ENSEMBLE

(30) Priorität: 22.08.2008 DE 102008039207
(43) Veröffentlichungstag der Anmeldung: 01.06.2011
(73) Patentinhaber: Rehau AG & Co, 95111 Rehau (DE)
(72) Erfinder: GORBUNOV, Igor, 90478 Nürnberg (DE); ECKERT, Stefan, 91301 Forchheim (DE)
(86) Internationale Anmeldenummer: PCT/EP2009/006020
(87) Internationale Veröffentlichungsnummer: WO 2010/020410

(56) Entgegenhaltungen:
- DE-U1- 9 305 040
- DE-U1- 20 022 411

## Beschreibung

Die Erfindung betrifft eine Rahmenprofil-Baugruppe für einen Fenster- oder Türrahmen mit einem Grund-Rahmenprofil, einem als Pfosten oder Kämpfer ausgebildeten Unterteilungs-Profil und einer Verbindungseinrichtung zur Befestigung des Unterteilungs-Profils am Grund-Rahmenprofil unter bereichsweise Überdeckung einer Mitteldichtung. Ferner betrifft die Erfindung ein Verfahren zur Montage einer derartigen Baugruppe.

Baugruppen der eingangs genannten Art sind bekannt aus der DE 94 06 652 U1, der DE 200 22 411 U1 und der DE 93 05 040 U1. Die Montage dieser Baugruppe ist aufwändig.

Es ist eine Aufgabe der vorliegenden Erfindung, eine Rahmenprofil-Baugruppe der eingangs genannten Art derart weiterzubilden, dass deren vereinfachte Montage bei gleichzeitig sicherer Abdichtung zwischen dem Innenbereich und dem Außenbereich auch im Verbindungsbereich des Unterteilungs-Profils am Grund-Rahmenprofil gewährleistet ist.

Diese Aufgabe ist erfindungsgemäß gelöst durch eine Rahmenprofil-Baugruppe mit den im Anspruch 1 angegebenen Merkmalen.

Erfindungsgemäß wurde erkannt, dass eine Anordnung des Verbindungs-Dichtkörpers in einer Ausnehmung vollständig im Außenbereich zur Möglichkeit führt, den Verbindungs-Dichtkörper mit einer umkomplizierten, insbesondere mit einer nicht hinterschnittenen Geometrie zu gestalten. Zudem kann die Ausnehmung, in der der Dichtkörper bei montierter Baugruppe angeordnet ist, ausschließlich durch Bearbeitung des Unterteilungs-Profils bereitgestellt werden. Da der Dichtkörper bei montierter Baugruppe in der vollständig im Außenbereich liegenden Ausnehmung angeordnet ist, steht der Dichtkörper nicht über eine Dichtungsebene zwischen dem Innenbereich und dem Außenbereich über. Dies führt zur Möglichkeit, die dichtende Wirkung der Mitteldichtung vollständig zu erhalten. Es ist nicht erforderlich, die Grundprofil-Mitteldichtung im Verbindungsbereich für die Montage des Unterteilungs-Profils vorzubereiten. Insgesamt resultiert bei geringem Herstellungsaufwand für die Baugruppe eine einfache Montage sowie eine sichere Abdichtung zwischen dem Innenbereich und dem Außenbereich. Der Dichtkörper liegt in seiner Gesamtheit in der vollständig im Außenbereich liegenden Ausnehmung der Rahmenprofil-Baugruppe. Der Dichtkörper dringt daher nicht in eine Trennebene zwischen dem Innenbereich und dem Außenbereich ein. Eine Unterteilungs-Mitteldichtung kann mit ihrer grundprofilseitigen Stirnwand stumpf an eine dieser Stirnwand zugewandten Oberkante der Grundprofil-Mitteldichtung zur Fortsetzung der dichtenden Wirkung der Mitteldichtung im Übergangsbereich zwischen der Grundprofil-Mitteldichtung und der Unterteilungs-Mitteldichtung anstoßen. Eine versenkte Anordnung des Verbindungs-Dichtkörpers im Falzgrund stellt sicher, dass der Dichtkörper, gemessen vom Falzgrund aus, nicht nach oben über die Grundprofil-Mitteldichtung übersteht. Dies vereinfacht die Ausgestaltung des Verbindungsbereichs nochmals.

Ein Verbindungs-Dichtkörper nach Anspruch 2 ist einfach montierbar, hat keine verlierbaren Einzelteile und ist oftmals kostengünstig herstellbar.

Ein Verbindungs-Dichtkörper nach Anspruch 3 ermöglicht eine flexible Materialwahl des Grundkörpers und der Beschichtung und damit eine Anpassung an jeweilige Anforderungen.

Sichtblenden nach Anspruch 4 gewährleisten eine von optischen Anforderungen unabhängige Auswahl eines Materials des Verbindungs-Dichtkörpers.

Sichtblenden nach Anspruch 5 können bedarfsweise in eine Sichtblendenstellung umgestellt werden. Bevorzugt sind die Sichtblenden unverlierbar am Verbindungs-Dichtkörper angebracht. Eine bevorzugte Gelenkverbindung stellt ein Festkörpergelenk dar.

Ein Positionierelement nach Anspruch 6 ermöglicht die Vorgabe einer definierten Position des Unterteilungs-Profils relativ zum Grund-Rahmenprofil über die Position des Verbindungs-Dichtkörpers.

Die Vorteile eines Montageverfahrens nach Anspruch 7 entsprechen denen, die vorstehend unter Bezugnahme auf die Rahmenprofil-Baugruppe bereits erläutert wurden. Dadurch, dass zunächst der Dichtkörper am Grund-Rahmenprofil befestigt wird, ist über die Anordnung des Dichtkörpers eine Positionsvorgabe des Unterteilungs-Profils relativ zum Grund-Rahmenprofil möglich.

Ausführungsbeispiele der Erfindung werden nachfolgend anhand der Zeichnung näher erläutert. In dieser zeigen:
- Fig. 1: eine Explosionsdarstellung einer Rahmenprofil-Baugruppe mit einem ausschnittsweise dargestellten Grund-Rahmenprofil, einem als Pfosten oder Kämpfer ausgebildeten Unterteilungs-Profil und einem VerbindungsDichtkörper einer Verbindungseinrichtung zur Befestigung des UnterteilungsProfils am Grund-Rahmenprofil;
- Fig. 2: vergrößert den Verbindungs-Dichtkörper;
- Fig. 3: einen im Vergleich zu Fig. 1 spiegelverkehrten Querschnitt durch das GrundRahmenprofil und das schematisch dargestellte, hierauf aufgesetzte Unterteilungs-Profil zur Verdeutlichung einer Profilgeburig des Unterteilungs-Profils im Verbindungsbereich, wobei der Verbindungs-Dichtkörper nicht dargestellt ist;
- Fig. 4: in einer zu Fig. 1 ähnlichen Darstellung eine Rahmenprofil-Baugruppe mit einer weiteren Ausführung eines Verbindungs-Dichtkörper;
- Fig. 5: vergrößert den Verbindungs-Dichtkörper der Ausführung nach Fig. 4;
- Fig. 6: den Verbindungs-Dichtkörper nach Fig. 5 mit teilweise gelenkig eingeklappten Sichtblenden zur Abdeckung von Sichtseiten des Verbindungs-Dichtkörpers;
- Fig. 7: den Verbindungs-Dichtkörper nach Fig. 5 in einer Einbaulage in einem Falzgrund des Grund-Rahmenprofils; und
- Fig. 8: einen Ausschnitt der Rahmenprofil-Baugruppe nach Fig. 4 in montierter Situation, wobei zur Sichtbarmachung von Befestigungselementen das GrundRahmenprofil teilweise aufgebrochen dargestellt ist.

Eine Rahmenprofil-Baugruppe 1 für einen Fenster- oder Türrahmen hat ein Grund-Rahmenprofil 2, welches umlaufend den Rahmen vorgibt und ein als Pfosten oder Kämpfer ausgebildetes Unterteilungs-Profil 3. Das Unterteilungs-Profil 3 kann als Anschlag für einen Fenster- oder Türflügel dienen. Im Falle der Ausgestaltung des Unterteilungs-Profils 3 als Kämpfer kann dieser einen waagerechten Anschlag für ein Fenster oder eine Tür mit Oberlicht darstellen.

Das Grund-Rahmenprofil 2 einerseits und das Unterteilungs-Profil 3 andererseits sind als Hohlkammerprofile mit einer Mehrzahl von Hohlkammern aufgebaut, von denen einige beispielsweise als Schraubkanäle dienen können. Die Profile 2, 3 haben mehrere Profilaufnahmen zur Aufnahme von Befestigungsfüßen von längs der Profile 2, 3 verlaufenden Dichtungen. Eine dieser Dichtungen ist eine Grundprofil-Mitteldichtung 4, die im Rahmen umläuft und bei montiertem Rahmen einen Innenbereich 5 des Rahmens gegen einen der Witterung aussetzbaren Außenbereich 6 abdichtet. Als Anschlag beispielsweise für einen Fensterflügel dient eine im Außenbereich 6 ebenfalls umlaufend angeordnete Außendichtung 7 des Grund-Rahmenprofils 2. Ein Falzgrund 8 (vgl. auch Fig. 3) eines Profilquerschnitts des Grund-Rahmenprofils 2 ist im Außenbereich 6 angeordnet. Im Falzgrund 8 sind in der Zeichnung nicht dargestellte Ablauföffnungen zur Ableitung von in den Außenbereich 6 eindringender Feuchtigkeit ausgeführt.

In montierter Position auf gleicher Höhe zur Grundprofil-Mitteldichtung 4 einerseits und zur Grundprofil-Außendichtung 7 andererseits hat das Unterteilungs-Profil 3 beiderseits eine Unterteilungs-Mitteldichtung 9 einerseits und beiderseits jeweils eine Unterteilungs-Außendichtung 10 andererseits. Die Unterteilungs-Mitteldichtung 9 sorgt bei montiertem Rahmen gemeinsam mit der Grundprofil-Mitteldichtung 4 zur Abdichtung des Innenbereichs 5 gegen den Außenbereich 6. Eine in der Fig. 1 unten dargestellte Stirnwand der Unterteilungs-Mitteldichtung 9 stößt hierzu stumpf an eine Oberkante der Grundprofil-Mitteldichtung 4 an. Die Unterteilungs-Außendichtung 10 hat die gleiche Funktion wie die Grundprofil-Außendichtung 7.

Zur Befestigung des Unterteilungs-Profils 3 am Grund-Rahmenprofil 2 in einem Verbindungsbereich unter bereichsweiser Überdeckung der Grundprofil-Mitteldichtung 4 dient eine Verbindungseinrichtung 11, zu der neben einem Verbindungs-Dichtkörper 12 drei Befestigungsschrauben 13, 14, 15 gehören. Der Dichtkörper 12 ist in der Fig. 2 vergrößert dargestellt.

Im Verbindungsbereich des Unterteilungs-Profils 3 am Grund-Rahmenprofil 2 ist die Außendichtung 7 ausgespart, wie in der Fig. 1 dargestellt. Die Grundprofil-Mitteldichtung 4 ist hingegen in dem Verbindungsbereich, also im Bereich, in dem die Grundprofil-Mitteldichtung 4 vom Unterteilungs-Profil 3 überdeckt ist, nicht ausgespart, sondern setzt sich im Verbindungsbereich unverändert fort.

Fig. 3 verdeutlicht die komplementäre Ausgestaltung eines Fräsbilds 16 einer dem Grund-Rahmenprofil 2 im Verbindungsbereich zugewandten Stirnseite des Unterteilungs-Profils 3. Das Fräsbild 16 weist eine Mehrzahl von Stufen und Profilierungen zur Aufnahme entsprechender Profilelemente sowie zur komplementären Anlage einerseits an der Grundprofil-Mitteldichtung 4 und andererseits an der Grundprofil-Außendichtung 7.

Oberhalb des Falzgrundes 8, der im Grund-Rahmenprofil 2 zwischen der Grundprofil-Mitteldichtung 4 und einer gegenüberliegenden Kammerwand 18 ausgebildet ist, ist eine Ausnehmung 19 zur komplementären Aufnahme des Dichtkörpers 12 definiert. Die Ausnehmung 19 liegt vollständig im Außenbereich 6. Die Ausnehmung 19 entsteht zur Vorbereitung der Montage der Rahmenprofil-Baugruppe 1 ausschließlich durch spanende Bearbeitung des Unterteilungs-Profils 3 entsprechend dem Fräsbild 16. Es ist weder eine Bearbeitung des Grund-Rahmenprofils 2 noch eine Bearbeitung der Grundprofil-Dichtungen 4, 7 zur Vorgabe der Ausnehmung 19 erforderlich.

Der Verbindungs-Dichtkörper 12 ist bei der Ausführung nach Fig. 2 mit einem Grundkörper 20 und einer beispielsweise als Moosgummi ausgeführten dichtenden Beschichtung 21 dargestellt. Alternativ kann der Verbindungs-Dichtkörper 12 auch einstückig insgesamt aus einem dichtenden, elastischen Material ausgeführt sein. Im Falle der einstückigen Ausgestaltung des Verbindungs-Dichtkörpers 12 kann dieser insbesondere aus einem thermoplastischen Elastomer (TPE) oder aus einem Weich-Polyvinylchlorid (PVC) ausgeführt sein.

Ein Querschnitt des Verbindungs-Dichtkörpers 12, der zur Ausnehmung 19 komplementär ausgeführt ist, hat im Vergleich zum Querschnitt der Ausnehmung 19 ein leichtes Übermaß, so dass bei in die Ausnehmung 19 eingesetzter Montageposition der Verbindungs-Dichtkörper 12 unter leichter Presspassung an den vier in der Fig. 3 die Ausnehmung 19 umgebenden Wandelementen, also an der Grundprofil-Mitteldichtung 4, dem Falzgrund 8, der Kammerwand 18 und einem stirnseitigen Abschnitt des Fräsbilds 16, anliegt.

Die Rahmen-Baugruppe nach den Fig. 1 3 wird folgendermaßen montiert:
Zunächst werden das Grund-Rahmenprofil 2 und das Unterteilungs-Profil 3 zur Verbindung vorbereitet. Hierzu wird die Grundprofil-Außendichtung 7, wie in der Fig. 1 dargestellt, bereichsweise weggenommen und im Unterteilungs-Profil 3 wird das in der Fig. 3 dargestellte Fräsbild 16 ausgeführt. Dann wird der Verbindungs-Dichtkörper 12 am Grund-Rahmenprofil 2 befestigt. Hierzu wird der Verbindungs-Dichtkörper 12 in einer Orientierung gemäß Fig. 1 in die Ausnehmung 19 eingesetzt und mit den Schrauben 13, 14, die durch Durchgangsöffnungen 22, 23 hindurchgeführt werden, mit dem Grund-Rahmenprofil 2 verschraubt. Die Durchgangsöffnungen 22, 23 dienen gemeinsam mit den Befestigungsschrauben 13, 14 als Positionierelemente zum Festlegen einer Montageposition des Verbindungs-Dichtkörpers 12 retativ zum Grund-Rahmenprofil 2. Diese Verschraubung dient also zu einer Positionsvorgabe des Verbindungs-Dichtkörpers 12 längs des Grund-Rahmenprofils 2. Soweit eine solche Positionsvorgabe, die entsprechend auch einer Positionsvorgabe des Unterteilungs-Profils 3 am Grund-Rahmenprofil 2 dient, nicht erforderlich ist, kann auf den Einsatz der Schrauben 13, 14 auch verzichtet werden.

Anschließend wird das Unterteilungs-Profil 3 auf das Grund-Rahmenprofil 2 im Bereich des Verbindungs-Dichtkörpers 12 aufgesetzt, so dass das Fräsbild 16 des Unterteilungs-Profils 3 komplementär zum zugewandten Profil des Grund-Rahmenprofils 2 zu liegen kommt. Die Presspassung des Verbinduhgs-Dichtkörpers 12 in der Ausnehmung 19 sorgt dafür, dass der Verbindungs-Dichtkörper 12 im Verbindungsbereich des Unterteilungs-Profils 3 am Grund-Rahmenprofil 2 für eine sichere Abdichtung des Innenbereichs 5 gegen den Außenbereich 6 sorgt.

Anschließend wird mit der Durchgangsschraube 15, die durch das Grund-Rahmenprofil 2, durch eine Durchgangsöffnung 24 im Verbindungs-Dichtkörper 12 zwischen den beiden Durchgangsöffnungen 22, 23 sowie durch einen Schraubkanal 25 im Grund-Rahmenprofil 2 hindurchgeschraubt ist, das Unterteilungs-Profil 3 fest mit dem Grund-Rahmenprofil 2 verbunden. Der Verbindungs-Dichtkörper 12 kommt dann zur dichtenden Anlage in der Ausnehmung 19 zwischen dem Unterteilungs-Profil 3 und dem Grund-Rahmenprofil 2. Der Verbindungs-Dichtkörper 12 ist im Falzgrund 8 versenkt angeordnet. Dies bedeutet, dass der Verbindungs-Dichtkörper 12 nach oben, also in Richtung vom Falzgrund 8 weg, weder über die Grundprofil-Mitteldichtung 4 noch über das Grund-Rahmenprofil 2 selbst übersteht. Der Verbindungs-Dichtkörper 12 steht stumpf, also insbesondere nicht über komplementäre Stufen, am Grund-Rahmenprofil 2 an. Der Verbindungs-Dichtkörper 12 ist hinterschneidungsfrei ausgeführt.

Anhand der Fig. 4 bis 8 wird nachfolgend eine weitere Ausführung der Rahmenprofil-Baugruppe 1 beschrieben. Komponenten, die denjenigen entsprechen, die vorstehend unter Bezugnahme auf die Fig. 1 bis 3 bereits erläutert wurden, tragen die gleichen Bezugsziffern und werden nicht nochmals im Einzelnen diskutiert.

Ein Verbindungs-Dichtkörper 26 der ansonsten dem Verbindungs-Dichtkörper 12 nach den Fig. 1 bis 3 entspricht, hat zwei seitliche Sichtblenden 27, 28 in Form von Verbindungslaschen, die über Festkörpergelenke 29 am Grundkörper 20 des Verbindungs-Dichtkörpers 12 angesenkt sind.

Nach erfolgter und wie vorstehend im Zusammenhang mit der Ausführung nach den Fig. 1 bis 3 ablaufender Montage der Rahmenprofil-Baugruppe 1 können die Sichtblenden 27, 28, wie in der Fig. 6 anhand der Sichtblende 28 angedeutet, nach oben um die Festkörpergelenke 29 geschwenkt werden und verdecken so Sichtseiten 30 des Grundkörpers 20 des Verbindungs-Dichtkörpers 12. Der Grundkörper 20 kann dann mit beliebiger Farbgebung und mit beliebigem Oberflächenfinish ausgeführt sein.

Fig. 6 zeigt eine positionierte Lage des Verbindungs-Dichtkörpers 26 vor dem Aufsetzen des Unterteilungs-Profils 3. Wenn auf das Einschrauben der Befestigungsschrauben 13, 14 verzichtet wird, kann in der Situation, die in der Fig. 7 dargestellt ist, sofort das Unterteilungs-Profil 3 aufgesetzt werden.

Fig. 8 zeigt die Situation bei schon aufgesetztem Unterteilungs-Profil 3 und nach erfolgter Verschraubung mit im Falle der Fig. 8 zweien der Befestigungsschrauben 15. Dargestellt ist die Situation noch vor dem Umklappen der Sichtblenden 27, 28.

## Patentansprüche

1. Rahmenprofil-Baugruppe (1) für einen Fenster- oder Türrahmen
- mit einem Grund-Rahmenprofil (2)
- mit einer umlaufenden Mitteldichtung (4), die bei montiertem Rahmen einen Innenbereich (5) gegen einen der Witterung aussetzbaren Außenbereich (6) abdichtet,
- wobei ein Falzgrund (8) eines Profilquerschnitts des Grund-Rahmenprofils (2) im Außenbereich (6) angeordnet ist,
- mit einem als Pfosten oder Kämpfer ausgebildeten Unterteilungs-Profil (3),
- mit einer Verbindungseinrichtung (11) zur Befestigung des Unterteilungs-Profils (3) am Grund-Rahmenprofil (2) unter bereichsweiser Überdeckung einer Grundprofil-Mitteldichtung (4),
- wobei die Verbindungseinrichtung (11) einen Verbindungs-Dichtkörper (12; 26) aufweist, der im Falzgrund (8) versenkt angeordnet ist, so dass der Dichtkörper (12; 26), gemessen vom Falzgrund (8) aus, nicht nach oben über die Grundprofil-Mitteldichtung (4) übersteht, und bei montierter Baugruppe dichtend in einer vollständig im Außenbereich (6) liegenden Ausnehmung (19) angeordnet ist,
- wobei der Dichtkörper (12; 26) in seiner Gesamtheit in der vollständig im Außenbereich (6) liegenden Ausnehmung (19) der Rahmenprofil-Baugruppe (1) liegt.

2. Baugruppe nach Anspruch 1, **dadurch gekennzeichnet, dass** der Verbindungs-Dichtkörper (12; 26) einstückig ausgeführt ist.

3. Baugruppe nach Anspruch 1, **dadurch gekennzeichnet, dass** der Verbindungs-Dichtkörper (12; 26) mit einem Grundkörper (20) und einer dichtenden Beschichtung (21) ausgeführt ist.

4. Baugruppe nach einem der Ansprüche 1 bis 3, **gekennzeichnet durch** Sichtblenden (27, 28) zur Abdeckung von Sichtseiten (30) des Verbindungs-Dichtkörpers (26).

5. Baugruppe nach Anspruch 4, **dadurch gekennzeichnet, dass** die Sichtblenden (27, 28) als gelenkig mit dem Verbindungs-Dichtkörper (26) verbundene Komponenten ausgeführt sind.

6. Baugruppe nach einem der Ansprüche 1 bis 5, **dadurch gekennzeichnet, dass** der Verbindungs-Dichtkörper (12; 26) mindestens ein Positionierelement (13, 14, 22, 23) zum Festlegen seiner Montageposition zum Grund-Rahmenprofil (2) aufweist.

7. Verfahren zur Montage einer Baugruppe (1) nach einem der Ansprüche 1 bis 6 mit folgenden Schritten:
- Befestigen des Verbindungs-Dichtkörpers (12; 26) am Grund-Rahmenprofil (2),
- Befestigen des Unterteilungs-Profils (3) am Grund-Rahmenprofil (2), wobei der Verbindungs-Dichtkörper (12; 26) zur dichtenden Anlage in der Ausnehmung (19) zwischen dem Unterteilungs-Profil (3) und dem Grund-Rahmenprofil (2) zu liegen kommt.

## Claims

1. Frame profile assembly (1) for a window or door frame
- with a base frame profile (2)
- with a peripheral centre seal (4) which, with the frame mounted, seals an inner region (5) from an outer region (6) which can be exposed to the weather,
- wherein a rebate base (8) of a profile cross section of the base frame profile (2) is arranged in the outer region (6),
- with a dividing profile (3) designed as a mullion or transom,
- with a connecting device (11) for fastening the dividing profile (3) to the base frame profile (2) with overlapping of the base profile centre seal (4) in certain regions,
- wherein the connecting device (11) has a connecting sealing body (12; 26) which is arranged so as to be sunken in the rebate base (8), with the result that the sealing body (12; 26), as measured from the rebate base (8), does not project upwardly beyond the base profile centre seal (4), and, with the assembly mounted, is arranged sealingly in a recess (19) situated completely in the outer region (6),
- wherein the sealing body (12; 26) is situated in its entirety in the recess (19) of the frame profile assembly (1) that is situated completely in the outer region (6).

2. Assembly according to Claim 1, **characterized in that** the connecting sealing body (12; 26) is designed in one piece.

3. Assembly according to Claim 1, **characterized in that** the connecting sealing body (12; 26) is designed with a basic body (20) and a sealing coating (21).

4. Assembly according to one of Claims 1 to 3, **characterized by** screens (27, 28) for covering visible sides (30) of the connecting sealing body (26).

5. Assembly according to Claim 4, **characterized in that** the screens (27, 28) are designed as components which are articulatedly connected to the connecting sealing body (26).

6. Assembly according to one of Claims 1 to 5, **characterized in that** the connecting sealing body (12; 26) has at least one positioning element (13, 14, 22, 23) for fixing its mounting position with respect to the base frame profile (2).

7. Method for mounting an assembly (1) according to one of Claims 1 to 6, comprising the following steps:
- fastening the connecting sealing body (12; 26) to the base frame profile (2),
- fastening the dividing profile (3) to the base frame profile (2), wherein the connecting sealing body (12; 26) comes to lie, for sealing contact in the recess (19), between the dividing profile (3) and the base frame profile (2).

## Revendications

1. Module de profilé de cadre (1) pour un cadre de fenêtre ou de porte,
- comprenant un profilé de cadre de base (2)
- avec un joint d'étanchéité central périphérique (4) qui, lorsque le cadre est monté, réalise l'étanchéité d'une région intérieure (5) vis-à-vis d'une région extérieure (6) pouvant être exposée aux intempéries,
- un fond de rainure (8) d'une section transversale de profilé du profilé de cadre de base (2) étant disposé dans la région extérieure (6),
- comprenant un profilé de subdivision (3) réalisé sous forme de montant ou de dormant,
- comprenant un dispositif de liaison (11) pour la fixation du profilé de subdivision (3) au profilé de cadre de base (2) avec recouvrement partiel d'un joint d'étanchéité central du profilé de base (4),
- le dispositif de liaison (11) présentant un corps d'étanchéité de liaison (12 ; 26) qui est disposé de manière renfoncée dans le fond de rainure (8), de telle sorte que le corps d'étanchéité (12 ; 26), mesuré depuis le fond de rainure (8), ne dépasse pas vers le haut au-delà du joint d'étanchéité central du profilé de base (4), et soit disposé hermétiquement dans un évidement (19) situé complètement dans la région extérieure (6) lorsque le module est monté,
- le corps d'étanchéité (12 ; 26) étant situé dans sa totalité dans l'évidement (19) du module de profilé de cadre (1) situé complètement dans la région extérieure (6).

2. Module selon la revendication 1, **caractérisé en ce que** le corps d'étanchéité de liaison (12 ; 26) est réalisé d'une seule pièce.

3. Module selon la revendication 1, **caractérisé en ce que** le corps d'étanchéité de liaison (12 ; 26) est réalisé avec un corps de base (20) et un revêtement étanche (21).

4. Module selon l'une quelconque des revendications 1 à 3, **caractérisé par** des caches (27, 28) pour recouvrir des faces visibles (30) du corps d'étanchéité de liaison (26).

5. Module selon la revendication 4, **caractérisé en ce que** les caches (27, 28) sont réalisés sous forme de composants connectés de manière articulée au corps d'étanchéité de liaison (26).

6. Module selon l'une quelconque des revendications 1 à 5, **caractérisé en ce que** le corps d'étanchéité de liaison (12 ; 26) présente au moins un élément de positionnement (13, 14, 22, 23) pour la fixation de sa position de montage par rapport au profilé de cadre de base (2).

7. Procédé de montage d'un module (1) selon l'une quelconque des revendications 1 à 6, comprenant les étapes suivantes :
- fixation du corps d'étanchéité de liaison (12 ; 26) au profilé de cadre de base (2),
- fixation du profilé de subdivision (3) au profilé de cadre de base (2), le corps d'étanchéité de liaison (12 ; 26) venant se positionner en vue d'un appui hermétique dans l'évidement (19) entre le profilé de subdivision (3) et le profilé de cadre de base (2).
